# EUROPÄISCHE PATENTSCHRIFT

(11) **EP 1 065 948 B1**
(45) Veröffentlichungstag und Bekanntmachung des Hinweises auf die Patenterteilung: **07.05.2003**
(21) Anmeldenummer: 99942575.4
(22) Anmeldetag: 24.03.1999
(51) Int. Cl.: A23L 2/52, A23L 2/54, B01F 15/04

(54) **ANLAGE ZUR KONTINUIERLICHEN BEREITSTELLUNG VON MINDESTENS ZWEI UNTERSCHIEDLICHEN FLÜSSIGEN LEBENSMITTELGEMISCHEN**
SYSTEM FOR CONTINUOUSLY PREPARING AT LEAST TWO DIFFERENT LIQUID FOODSTUFF MIXTURES
DISPOSITIF PERMETTANT DE PREPARER EN CONTINU AU MOINS DEUX MELANGES CONSTITUES D'ALIMENTS LIQUIDES DIFFERENTS

(30) Priorität: 25.03.1998 CH 70398
(43) Veröffentlichungstag der Anmeldung: 10.01.2001
(73) Patentinhaber: Miteco AG, 4800 Zofingen (CH); Cadeo, Angelo, 4800 Zofingen (CH)
(72) Erfinder: CADEO, Angelo, CH-4800 Zofingen (CH)
(74) Vertreter: Blum, Rudolf Emil Ernst
(86) Internationale Anmeldenummer: IB9900499
(87) Internationale Veröffentlichungsnummer: WO99048387

(56) Entgegenhaltungen:
- EP-A- 0 678 735
- DE-A- 3 101 490
- US-A- 3 608 869
- US-A- 4 964 732

## Beschreibung

### Hinweis auf verwandte Anmeldungen

Diese Anmeldung beansprucht die Priorität der Schweizer Patentanmeldung Nr. 703/98, die am 25. März 1998 eingereicht wurde und deren ganze Offenbarung hiermit durch Bezug aufgenommen wird.

### Technisches Gebiet

Die vorliegende Erfindung betrifft eine Anlage zur kontinuierlichen Herstellung von mindestens zwei unterschiedlichen flüssigen Lebensmittelgemischen, die aus jeweils einem Gemisch aus mehreren flüssigen Gemischkomponenten bestehen und mindestens eine gemeinsame Gemischkomponente aufweisen, welche Anlage zur Verbindung mit kontinuierlich arbeitenden Abfüllorganen für die flüssigen Lebensmittelgemische bestimmt ist.

Diese flüssigen Lebensmittelgemische können beispielsweise direkt konsumierbare Getränke sein, mit oder ohne CO₂, können auch nur in Form eines sogenannten Sirup vorliegen, der wie bei verschiedenen Getränken bekannt ist, in Gebinden an den Endverbraucher gesandt wird, um erst unmittelbar vor dem Ausschenken mit Wasser verdünnt und möglicherweise mit CO₂ versetzt zu werden. Weiter können solche flüssigen Lebensmittelgemische in Form einer Creme, beispielsweise eines Milchproduktes vorliegen.

### Stand der Technik

Solche flüssigen Lebensmittelgemische bestehen allgemein aus mindestens zwei Gemischkomponenten. Bei Getränken kann eine der Gemischkomponenten die den Geschmack, die Eigenschaft des Endproduktes gebende Komponente sein, die oft als Konzentrat vorliegt, und die andere der Gemischkomponenten kann Wasser sein, in gewissen Fällen eine konzentrierte Zuckerlösung oder ein flüssiger Süssmacher.

Oft ist das genannte geschmacksgebende Konzentrat ein Gemisch, das aus mehreren Gemischkomponenten besteht. Diesem Konzentratgemisch wird die genannte andere Gemischkomponente zugegeben, die in verschiedenen Fällen ihrerseits ein Gemisch sein kann. Die andere Gemischkomponente kann also einerseits nur (offensichtlich aufbereitetes) Wasser sein, andererseits beispielsweise ein Gemisch aus Wasser und einer konzentrierten Zuckerlösung.

In grösseren Anlagen zur Herstellung von flüssigen Lebensmittelgemischen werden gleichzeitig mehrere unterschiedliche Produkte hergestellt, die in Flaschen, Dosen oder in Gebinden abgefüllt werden können.

Dabei gibt es Anlagen, in welchen unterschiedliche flüssige Lebensmittelgemische hergestellt werden, sei dies in Form von trinkfertigen, in Flaschen oder Dosen abfüllbaren Getränken, oder in Form von noch nicht endgültig verdünnten Sirups, die in Gebinde abgefüllt werden, die gemeinsame Gemischkomponenten aufweisen.

Beispielsweise kann eines der flüssigen Lebensmittelgemische eine ihr den Geschmack gebende Gemischkomponente bzw. mehrere den Geschmack gebende Gemischkomponenten aufweisen, und eine weitere, zur Verdünnung und/oder Versüssung bestimmte Gemischkomponente bzw. wieder mehrere solcher Gemischkomponenten, beispielsweise Wasser, konzentrierte Zuckerlösung und in Wasser gelösten Invertzucker.

Für jedes flüssige Lebensmittelgemisch sind somit mehrere Gemischkomponenten notwendig, die jeweils eigene teure Anlagenteile zum Speichern, zur Regelung des Mengenflusses etc. benötigen, so dass bekannte Anlagen zur Herstellung unterschiedlicher flüssiger Lebensmittelgemische grundsätzlich aus mehreren, lediglich unter demselben Dach angeordneten, voneinander vollständig unabhängig ausgebildeten und arbeitenden Anlagen bestehen. Das heisst, dass Anlagenteile, die grundsätzlich Gemischkomponenten, z.B. im Falle von Getränken Wasser und Zukkerlösung verarbeiten, die in mehreren der bereitzustellenden Getränken vorhanden sein müssen, doppelt und mehrfach vorhanden sind, mit entsprechenden Herstellungs- und Betriebskosten.

### Darstellung der Erfindung

Hier will die Erfindung Abhilfe schaffen. Die Erfindung, wie sie in den Ansprüchen gekennzeichnet ist, löst die Aufgabe, eine Anlage zur kontinuierlichen Bereitstellung von mindestens zwei unterschiedlichen flüssigen Lebensmittelgemischen zu schaffen, bei welcher für die den mehreren Lebensmittelgemischen gemeinsamen Gemischkomponenten lediglich ein einziger Anlagenteil benötigt wird.

Eine weitere Aufgabe ist eine Anlage zur kontinuierlichen Bereitstellung von mindestens zwei unterschiedlichen flüssigen Lebensmittelgemischen zu schaffen, die aus jeweils einem Gemisch aus mehreren flüssigen Gemischkomponenten bestehen und mindestens eine gemeinsame Gemischkomponente aufweisen, welche Anlage zur Verbindung mit mindestens zwei kontinuierlich arbeitenden Abfüllanlagen für diese flüssigen Lebensmittelgemische bestimmt ist, die gekennzeichnet ist durch eine erste Versorgungsstation für mindestens eine, einem ersten flüssigen Lebensmittelgemisch zugeordnete Gemischkomponente, mit mindestens einer ersten Ausflussleitung, durch mindestens eine weitere Versorgungsstation für mindestens eine weitere, einem weiteren flüssigen Lebensmittelgemisch zugeordnete Gemischkomponente, mit mindestens einer weiteren Ausflussleitung, durch eine einzige Basiskomponenten-Versorgungsstation für mindestens eine gemeinsam jedem flüssigen Lebensmittelgemisch zugeordnete Gemischkomponente, mit mindestens einer Ausflussleitung für diese Gemischkomponente, und durch eine Anordnung von Absperrventilen, die abwechslungsweise ein Kommunizieren zwischen nur der mindestens ersten Ausflussleitung und der mindestens einen Ausflussleitung für die gemeinsame Gemischkomponente, oder nur zwischen der mindestens einen weiteren Ausflussleitung und der mindestens einen Ausflussleitung für die gemeinsame Gemischkomponente erlaubt, um ein abwechslungsweise intermittierendes Strömen der mindestens einen ersten und der mindestens einen weiteren Gemischkomponente bei gleichzeitigem kontinuierlichen Strömen der beiden flüssigen Lebensmittelgemischen gemeinsam zugeordneten Gemischkomponenten zu erlauben.

Die durch die Erfindung erreichten Vorteile sind im wesentlichen darin zu sehen, dass ein einzelner Anlagenteil mehreren herzustellenden Produkte gleichzeitig zugeordnet ist, so dass beträchtliche Ersparnisse an den Herstellungskosten und der Wartung der gesamten Anlage erzielt werden können. Trotzdem der Zustrom der einzelnen Flüssigkeitsgemischen für die verschiedenen Getränke intermittierend verläuft, können alle von der erfindungsgemässen Anlage beschickten Abfüllanlagen kontinuierlich arbeiten.

### Kurze Beschreibung der Zeichnungen

Nachfolgend wird der Erfindungsgegenstand anhand der Zeichnungen näher erläutert.
Figur 1 zeigt schematisch und vereinfacht das Flussschema einer Anlage zur Herstellung und zum Abfüllen mehrerer Getränke,
Figur 2 zeigt ein Flussschema einer weiteren Ausführung.

### Wege zur Ausführung der Erfindung

Es soll bemerkt werden, dass die Herstellung von Getränken lediglich ein Beispiel ist. Beispielsweise kann die Anlage auch zur Herstellung von cremeförmigen Produkten eingesetzt werden. Auch muss mindestens eines der Produkte nicht unbedingt ein trinkfertiges Getränk sein. Es könnte ein sogenannter Sirup sein, der erst beim Endverbrauch endgültig mit Wasser verdünnt wird.

Beide gezeigten Flussschemen sind ein Beispiel für eine Anlage, in welcher zwei unterschiedliche Getränke hergestellt werden. Dabei ist jedes Getränk in bezug auf den Geschmack aus zwei Gemischkomponenten zusammengesetzt. Weiter sind drei Gemischkomponenten vorhanden, welche sowohl im ersten Getränk als auch im zweiten Getränk enthalten sind.

Vorerst wird die Anlage nach Fig. 1 beschrieben.

Die Anlage weist eine erste Versorgungsstation 1 mit zwei ersten Speicherbehältern 4 und 14 mit Rührwerken 106 und 107 auf. In jedem der Speicherbehälter 4 und 14 ist eine Gemischkomponente für ein erstes Getränk angeordnet. Diese zwei, unterschiedlichen, Gemischkomponenten bestimmen im zusammengemischten Zustand den dem endgültigen Getränk eigenen Geschmack.

Es muss bemerkt werden, dass gemäss einer anderen Ausführung diese erste Versorgungsstation nur einen einzigen Speicherbehälter enthalten kann, falls für das endgültige Getränk nur eine geschmackgebende Gemischkomponente notwendig ist.

Eine weitere Versorgungsstation 2 der Anlage weist zwei weitere Speicherbehälter 24 und 34 mit Rührwerken 108 und 109 auf. In jedem dieser weiteren Speicherbehälter 24 und 34 ist eine Gemischkomponente für ein weiteres Getränk angeordnet. Diese zwei, weiteren unterschiedlichen, Gemischkomponenten bestimmen im zusammengemischten Zustand den dem weiteren endgültigen Getränk eigenen Geschmack.

Auch bezüglich dieser weiteren Versorgungsstation 2 muss bemerkt werden, dass gemäss weiteren Ausführungen diese Versorgungsstation 2 nur einen einzigen Speicherbehälter enthalten kann, falls für das endgültige Getränk nur eine geschmacksgebende Gemischkomponente notwendig ist.

Es ist auch möglich, dass die Versorgungsstation 1 und 2 auch drei oder mehr Speicherbehälter aufweisen können, falls für das endgültige Getränk drei Gemischkomponenten notwendig sind, die jeweils voneinander verschieden sind.

Weiter weist die Anlage eine Basiskomponenten-Versorgungsstation 3 auf. Bei der gezeichneten Ausführung sind drei Speicherbehälter 44,54,64 gezeichnet, d.h. dass drei unterschiedliche Gemischkomponenten vorhanden sind. Analog zu der Versorgungsstationen 1 und 2 können der Basiskomponenten-Versorgungsstation 3 weniger oder auch mehr als drei Gemischkomponenten zugeordnet sein, also können weniger oder mehr als drei Speicherbehälter angeordnet sein.

Diese drei unterschiedlichen Gemischkomponenten der Speicherbehälter 44,54,64 sind nun beiden herzustellenden Getränken gemeinsam zugeordnet. Das heisst, das erste Getränk ist aus den Gemischkomponenten der Speicherbehälter 4,14,44,54,64 zusammengesetzt, und das zweite Getränk ist aus den Gemischkomponenten der Speicherbehälter 24,34,44,54,64 zusammengesetzt.

Während die Gemischkomponenten der Speicherbehälter 4,14 und 24,34 je nach Getränk unterschiedlich sind und deren Zusammensetzung oft geheimgehalten werden, ist allgemein bekannt, dass den meisten Süssgetränken konzentrierte Zuckerlösung, z.B. Speicherbehälter 44, eine Invertzuckerlösung, z.B. Speicherbehälter 54 und Wasser, z.B. Speicherbehälter 64 zugegeben werden.

Zurückkehrend zur ersten Versorgungsstation 1 schliesst am Speicherbehälter 4 eine Ausgangsleitung 5 an, in welcher ein Absperrorgan 61 in Form eines Absperrventils angeordnet ist. Die Ausgangsleitung 5 verläuft zu einem Speichergefäss 51. Das Speichergefäss ist mit einer Niveaufühlereinrichtung 75 ausgerüstet, die steuerseitig unter anderem mit dem Absperrventil 61 in Verbindung steht. Das Speichergefäss 51 ist von einer Förderpumpe 6 und einen Durchflussmesser 94 gefolgt. Diese Einrichtungen, d.h. Speichergefäss 51, Förderpumpe 6, Durchflussmesser 94 bilden zusammen eine Mengenstromregelvorrichtung 7 um den geförderten Mengenstrom zu regeln, zu überwachen und auch den Mengenstrom grundsätzlich zu kalibrieren. Der Aufbau dieser Mengenstromregelvorrichtung 7 ist bekannt und ausführlich in der veröffentlichten europäischen Patentanmeldung EP-A-0 678 735 beschrieben. Der Durchflussmesser 94 ist von einem Umschaltventil 9 gefolgt. Vom Umschaltventil 9 verläuft eine Kreislaufleitung 71 zurück zum Speichergefäss 51 und weiter erstreckt sich vom Umschaltventil 9 eine Ausflussleitung 8 für die Gemischkomponente aus dem Speichergefäss 4.

Für die zweite Gemischkomponente weist die erste Versorgungsstation 1 einen Speicherbehälter 14, eine Ausgangsleitung 15, ein Absperrorgan 62 in Form eines Absperrventils, ein Speichergefäss 52 mit einer Niveaufühlereinrichtung 76, mit einer Förderpumpe 16 und einem Durchflussmesser 95 auf, so dass wieder eine Mengenstromregelvorrichtung 17 vorhanden ist, und weist weiter ein Umschaltventil 19, eine Kreislaufleitung 72 und eine Ausflussleitung 18 auf.

Die weitere Versorgungsstation 2 weist für ihre erste Gemischkomponente einen Speicherbehälter 24, eine Ausgangsleitung 25, ein Absperrorgan 63 in Form eines Absperrventils, ein Speichergefäss 53 mit einer Niveaufühlereinrichtung 77, eine Förderpumpe 26 und einen Durchflussmesser 99 auf, also eine weitere Mengenstromregeleinrichtung 27 und weiter ein Umschaltventil 29, eine Kreislaufleitung 73 und eine Auslassleitung 28.

Für ihre zweite Gemischkomponente weist die weitere Versorgungsstation 2 einen Speicherbehälter 34, eine Ausgangsleitung 35, ein Absperrorgan 70 in Form eines Absperrventils, ein Speichergefäss 60 mit einer Niveaufühlereinrichtung 78, eine Förderpumpe 36 und den Durchflussmesser 100 auf, damit wieder eine Mengenstromregelvorrichtung 37 und ein Umschaltventil 39, eine Kreislaufleitung 74 und eine Ausflussleitung 38.

Die Absperrventile 61, 62, 63 und 70 sind steuerseitig derart mit den entsprechenden Niveaufühlereinrichtungen 75, 76, 77 und 78 der Speichergefässe 51, 52, 53 und 60 verbunden, dass sie übersteuert werden können. Das heisst, dass trotzdem die Absperrventile 61, 62, 63 und 70 für einen jeweiligen Betrieb in der Offenstellung sind, ein kurzzeitiges Schliessen derselben durch ein von den Niveaufühlereinrichtungen 75, 76, 77 und 78 abgegebenes Signal erfolgen kann, wenn in den Speichergefässen 51, 52, 53 und 60 ein höchst zulässiges Flüssigkeitsniveau überschritten wird.

Die zwei Versorgungsstationen 1 und 2 sind bei diesem Beispiel in bezug auf das Prozessschema identisch zueinander ausgebildet.

Die Basiskomponenten-Versorgungsstation ist für Gemischkomponenten bestimmt, die sowohl im einen als auch im anderen Getränk vorhanden sind. Bei der gezeichneten Ausführung ist angenommen, dass drei solcher Gemischkomponenten vorhanden sind, nämlich konzentrierte Zuckerlösung, Invertzuckerlösung und Wasser.

Die Basiskomponenten-Versorgungsstation weist einen Speicherbehälter 44 für eine erste Gemischkomponente mit einer Nachfüllleitung 85 auf. Der Speicherbehälter 44 ist mit einem Niveaufühler 91 ausgerüstet, mittels welchem ein in einer Nachfüllleitung 85 für den Speicherbehälter 44 angeordnetes Absperrventil 88 gesteuert ist. Am Speicherbehälter 44 schliesst eine Ausgangsleitung 45 mit einem weiteren Absperrorgan 82 in Form eines Absperrventils an. Die Ausgangsleitung 45 verläuft zu einer Mengenstromregelvorrichtung 47, die eine Förderpumpe 46 und einen Durchflussmesser 96 enthält. Der Durchflussmesser 96 ist von einem Umschaltventil 49 gefolgt. Vom Umschaltventil 49 verläuft eine Kreislaufleitung 79 zurück in die Ausgangsleitung 45. Weiter ist das Umschaltventil von einer Ausflussleitung 48 gefolgt.

Im Speicherbehälter 54 der Basiskomponenten-Speicherstation 3 ist eine zweite Gemischkomponente angeordnet, die sowohl im ersten als auch beim zweiten Getränk enthalten ist.

Der Speicherbehälter 54 ist mit einem Niveaufühler 92 ausgerüstet, mittels welchem ein in einer Nachfüllleitung 86 für den Speicherbehälter 54 angeordnetes Absperrventil 89 gesteuert ist. Am Speicherbehälter 54 schliesst eine Ausgangsleitung 55, mit einem weiteren Absperrorgan 83 in Form eines Absperrventils an. Die Ausgangsleitung 55 verläuft zu einer Mengenstromregelvorrichtung 57, die eine Förderpumpe 56 und einen Durchflussmesser 97 enthält. Der Durchflussmesser 97 ist von einem Umschaltventil 59 gefolgt. Vom Umschaltventil 59 verläuft eine Kreislaufleitung 80 zurück in die Ausgangsleitung 55. Weiter ist das Umschaltventil 59 von einer Ausflussleitung 58 gefolgt.

Eine dritte Gemischkomponente, welche sowohl im ersten als auch im zweiten Getränk enthalten ist, ist im Speicherbehälter 64 der Basiskomponenten-Speicherstation 3 angeordnet.

Dieser Speicherbehälter 64 ist mit einem Niveaufühler 93 ausgerüstet, mittels welchem ein in einer Nachfüllleitung 87 für den Speicherbehälter 64 angeordnetes Absperrventil 90 gesteuert ist. Am Speicherbehälter 64 schliesst eine Ausgangsleitung 65 mit einem weiteren Absperrorgan 84 in Form eines Absperrventils an. Die Ausgangsleitung 65 verläuft zu einer Mengenstromregelvorrichtung 67, die eine Förderpumpe und einen Durchflussmesser 98 enthält. Der Durchflussmesser 98 ist von einem Umschaltventil 69 gefolgt. Vom Umschaltventil 69 verläuft eine Kreislaufleitung 81 zurück in die Ausgangsleitung 65. Weiter ist das Umschaltventil 69 von einer Ausflussleitung 68 gefolgt.

Vergleicht man die Mengenstromregelvorrichtungen 7, 17, 27, 37 und Kreislaufleitungen 71, 72, 73, 74 der ersten und zweiten Versorgungsstation 1,2 mit den Mengenstromregelvorrichtungen 47, 57, 67 und Kreislaufleitungen 79, 80, 81 der Basiskomponenten-Versorgungsstation 3 ist ersichtlich, dass bei den Versorgungsstationen 1,2 zu den Mengenstromregelvorrichtungen 7, 17, 27, 37 gehörende Speichergefässe 51, 52, 53, 60 vorhanden sind, bei der Basiskomponenten-Speicherstation 3 hingegen die Kreislaufleitungen 79, 80, 81 direkt in die Ausgangsleitungen 45, 55, 65 zurückgeführt sind.

Bei jeder Versorgungsstation 1,2,3 sind jedoch beide dieser Varianten möglich.

Das heisst, dass bei der Versorgungsstationen 1,2 bei deren Mengenstromregelvorrichtungen 7, 17, 27, 37 nicht unbedingt die Ausführung mit den Speichergefässen 51, 52, 53, 60 vorhanden sein muss. Die Kreisläufe könnten wie bei der Versorgungsstation 3 ausgebildet sein. Umgekehrt könnten auch bei der Versorgungsstation 3 die Mengenstromregelvorrichtungen 47, 57, 67 mit Speichergefässen ausgerüstet sein.

Die jeweilige Wahl zwischen diesen zwei Varianten hängt von den miteinander zu vermischenden Komponenten ab.

Bei Getränken muss das Mengenverhältnis ihrer mehreren geschmackgebenden Komponenten äusserst genau geregelt werden, ansonsten ein falsches Produkt entsteht.

Die Versorgungsstation 1 weist die zwei Ausflussleitungen 8, 18 auf, die Versorgungsstation 2 weist die zwei Ausflussleitungen 28, 38 auf und die Basiskomponenten-Versorgungsstation weist die drei Ausflussleitungen 48, 58, 68 auf.

Die drei Ausflussleitungen 48, 58, 68 sind bei der Stelle 101 zusammengeführt, um mit Verbindungsleitungsabschnitten 20, 22 in Verbindung zu stehen.

Im ersten Verbindungsleitungsabschnitt 20 ist ein erstes Absperrventil 21 angeordnet.

Im weiteren Verbindungsleitungsabschnitt 22 ist ein weiteres Absperrventil 23 angeordnet.

Der erste Verbindungsleitungsabschnitt 20 verläuft von den zusammengeführten Ausflussleitungen 48, 58, 68 zu den Ausflussleitungen 8, 18 der ersten Versorgungsstation 1, um bei der Stelle 102 mit denselben zusammengeführt zu werden.

Von der Stelle 102 aus verläuft eine erste Überführleitung 30, in welcher ein Mischer 31 angeordnet ist, zu einem Zwischenspeicherbehälter 32.

Der weitere Verbindungsleitungsabschnitt 22 verläuft von den zusammengeführten Ausflussleitungen 48, 58, 68 zu den Ausflussleitungen 28,38 der Versorgungsstation 2, um bei der Stelle 103 mit denselben zusammengeführt zu werden.

Von der Stelle 103 aus verläuft eine weitere Überführleitung 40, in welcher ein weiterer Mischer 41 angeordnet ist, zu einem weiteren Zwischenspeicherbehälter 42.

In den Mischern 31 und 41 findet das Zusammenmischen aller Komponenten der jeweiligen Getränke statt, so dass in den Zwischenspeicherbehältern 32 und 42 die Getränke mit der jeweiligen genauen Rezeptur angeordnet bzw. zwischengelagert sind.

Der erste Zwischenspeicherbehälter 32 kann nun mit einer (nicht zur Erfindung gehörenden) kontinuierlich arbeitenden Abfüllanlage 33 verbunden werden, um diese kontinuierlich mit dem Produkt zu beschicken.

Die Bezugsziffer 104 bezeichnet (nicht zur erfindungsgemässen Anlage gehörende) weitere Anlagenteile, z.B. eine Anlage zum Zugeben von CO₂, und/oder eine Anlage zur zusätzlichen Zugabe von Wasser.

Der zweite Zwischenspeicherbehälter 42 kann mit einer weiteren (nicht zur Erfindung gehörenden) kontinuierlich arbeitenden Abfüllanlage 43 verbunden werden, um diese kontinuierlich mit dem weiteren Produkt zu beschicken.

Die Bezugsziffer 105 bezeichnet (nicht zur erfindungsgemässen Anlage gehörende) weitere Anlagenteile, z.B. eine Anlage zum Zugeben von CO₂ und/oder eine Anlage zur zusätzlichen Zugabe von Wasser.

Nachfolgend wird nun der Betrieb dieser Anlage beschrieben.

Der Betrieb kann in zwei Phasen unterteilt werden.

Die Stellung der Absperrventile 61, 62 (Station 1), 63, 70 (Station 2) und der Absperrventile 21, 23 in den Verbindungsleitungsabschnitten 20 und 22 werden von einer Steuervorrichtung 50 taktweise gesteuert. Diese Steuervorrichtung 50 ist offensichtlich nur ein Teil der gesamten Steuerung der Anlage.

Während der ersten Phase sind die Absperrventile 61 und 62 der Station 1 in der Offenstellung. Die Umschaltventile 9 und 19 sind in der Stellung, gemäss welcher die Gemischkomponenten, die durch die laufenden Pumpen 6, 16 gefördert werden, von den Ausgangsleitungen 5, 15 in die Ausflussleitungen 8, 18 und somit zur Stelle 102 strömen.

Die Absperrventile 82, 83, 84 der Station 3 sind ebenfalls in der Offenstellung. Die Umschaltventile 49, 59, 69 sind in einer Stellung, gemäss welcher die Gemischkomponenten, die durch die laufenden Pumpen 46, 56, 66 gefördert werden, von den Ausgangsleitungen 45, 55, 65 in die Ausflussleitungen 48, 58, 68 strömen, um sich bei der Stelle 101 zu vereinigen.

Das Absperrventil 21 im Verbindungsabschnitt 20 ist in der Offenstellung, so dass die genannten drei Gemischkomponenten durch den Verbindungsabschnitt 20 ebenfalls zur Stelle 102 strömen, um sich mit den Gemischkomponenten aus den Ausflussleitungen 8, 18 zu vereinigen.

Das Absperrventil 23 im Verbindungsabschnitt 22 befindet sich in der Schliessstellung.

Das gesamte Gemisch strömt darauf von der Stelle 102 in die Ueberführleitung 30, wird im Mischer 31 vollständig vermischt und strömt schlussendlich in den Zwischenspeicherbehälter 32.

Von diesem Zwischenspeicherbehälter 32 aus können nun die oben beschriebenen Anlagen 104 und 33, also insbesondere eine Abfüllanlage 33, mit dem flüssigen Lebensmittelgemisch, z.B. Getränk, versorgt werden.

Die Absperrventile 63, 70 der Station 2 sind in der Schliessstellung, so dass keine Versorgung an Gemischkomponenten von der Station 2 her stattfindet.

Nach einer vorgegebenen Zeitdauer wird von der Phase 1 zur Phase 2 umgeschaltet.

Während der zweiten Phase sind die Absperrventile 63 und 70 der Station 2 in der Offenstellung. Die Umschaltventile 29 und 39 sind in der Stellung, gemäss welcher die Gemischkomponenten, die durch die laufenden Pumpen 26, 36 gefördert werden, von den Ausgangsleitungen 25, 35 in die Ausflussleitungen 28, 38 und somit zur Stelle 103 strömen.

Die Absperrventile 82, 83, 84 und die Umschaltventile 49, 59, 69 verbleiben in derselben Stellung, in welcher sie während der Phase 1 sind.

Das Absperrventil 23 im Verbindungsabschnitt 22 ist in der Offenstellung, so dass die drei Gemischkomponenten von der Station 3 durch den Verbindungsabschnitt 22 ebenfalls zur Stelle 103 strömen, um sich mit den Gemischkomponenten aus den Ausflussleitungen 28, 38 zu vereinigen.

Das Absperrventil 21 im Verbindungsabschnitt 20 befindet sich in der Schliessstellung.

Das gesamte Gemisch strömt darauf von der Stelle 103 in die Ueberführleitung 40, wird im Mischer 41 vollständig vermischt und strömt schlussendlich in den Zwischenspeicherbehälter 42.

Von diesem Zwischenspeicherbehälter 42 aus können nun die oben beschriebenen Anlagen 105 und 43, also insbesondere eine Abfüllanlage, mit dem flüssigen Lebensmittelgemisch, z.B. Getränk, versorgt werden.

Die zwei beschriebenen Phasen laufen abwechslungsweise diskontinuierlich.

Das heisst also, während der ersten Phase sind die Absperrventile 21, 61, 62 offen und die Absperrventile 23, 63, 70 geschlossen, und während der zweiten Phase sind die Absperrventile 23, 63, 70 offen und die Absperrventile 21, 61, 62 geschlossen.

Die Umschaltventile 9, 19 der Station 1, die Umschaltventile 29, 39 der Station 2 und die Umschaltventile 49, 59, 69 der Station 3 sind grundsätzlich der Steuerung des Mengenstromes der betreffenden Gemischkomponente zugeordnet.

Als Beispiel wird das Umschaltventil 9 der Station 1 genommen.

Die Gemischkomponente, d.h. Flüssigkeit, wird in einem gewissen Mengenfluss durch die Pumpe gefördert und durch den Durchflussmesser 94 gemessen, der die Förderleistung der Pumpe 6 (z.B. Drehzahl) regelt.

Solange der beim Durchflussmesser 94 gemessene Ist-Wert mit einem vorgegebenen Soll-Wert übereinstimmt, befindet sich das Umschaltventil 9 in einer Stellung, gemäss welcher die Ausgangsleitung 5 mit der Ausflussleitung 8 in Verbindung steht. Die Kreislaufleitung 71 ist gesperrt.

Wenn nun, z.B. beim Anfahren der Phase oder im Betrieb, der Ist-Wert nicht mit dem Soll-Wert übereinstimmt, wird das Umschaltventil 9 umgeschaltet, so dass die Ausflussleitung 8 gesperrt ist, und ein Strömen von der Ausgangsleitung 5 in die Rücklaufleitung 71 und zurück zum Speichergefäss 51 erfolgt. Gleichzeitig wird aufgrund der im Durchflussmesser 94 gemessenen Ist-Werte die Förderleistung der Pumpe 6 auf den Soll-Wert geregelt. Sobald der Soll-Wert wieder erreicht ist (ein Vorgang, der höchstens einige Sekunden dauert), schaltet das Umschaltventil 9 wieder auf Normalbetrieb um.

Dieser Vorgang und das entsprechende Verfahren, auch beim Anfahren der Anlage, ist in der US-PS 4,964,732 und auch in der EP-B-1 334 213 beschrieben, und somit allgemein bekannt.

Bei der gezeichneten Ausführung sind nun bei den Stationen 1 und 2 Speichergefässe 51, 52, 53, 60 vorhanden. Bei der Station 3 verlaufen die Kreislaufleitungen 79, 80, 81 direkt in die Ausgangsleitungen 45, 55, 65 zurück.

Beide Varianten sind bei allen Stationen, i.e. nach geforderten Toleranzen, den Eigenschaften der Gemischkomponenten und auch den Mengenströmen anwendbar.

Die zwei beschriebenen Phasen laufen abwechslungsweise . Das heisst, dass wenn das Getränkegemisch für den Zwischenspeicherbehälter 32 hergestellt und gefördert wird, wird kein Getränkegemisch in den weiteren Zwischenspeicherbehälter 42 gefördert.

Jedoch sollen die zwei Abfüllanlagen 33, 43 kontinuierlich arbeiten können.

Somit ist die Produktionleistung der erfindungsgemässen Anlage mindestens so gross wie die Summe der Abfüllkapazitäten aller nachgeschalteten Abfüllanlagen, einschliesslich möglicher Totzeiten während dem Umschalten zwischen den verschiedenen Phasen. Zu bemerken ist, dass die Dauer der verschiedenen Phasen unterschiedlich sein kann, beispielsweise wenn unterschiedliche Abfüllanlagen mit unterschiedlichen Abfüllkapazitäten vorhanden sind. Dementsprechend ist das jeweilige Speichervolumen der Zwischenspeicherbehälter 42 und 43 auf die Frequenz und die Zeitdauer der verschiedenen Phasen abgestimmt, entsprechend welcher sie beschickt werden, so dass sie trotz den kontinuierlich arbeitenden Abfüllanlagen 33 und 43 nicht leerlaufen.

Es ist ersichtlich, dass der Zufluss der Gemischkomponenten von der ersten Versorgungsstation 1 und von der weiteren Versorgungsstation 2 abwechslungsweise verläuft, jedoch der Zufluss der Gemischkomponenten von der Basiskomponenten-Versorgungsstation kontinuierlich verläuft. Während einer ersten Zeitspanne werden somit die Gemischkomponenten der Basiskomponenten-Versorgungsstation mit den Gemischkomponenten der ersten Versorgungsstation 1 zusammengebracht, und während einer zweiten Zeitspanne werden die Gemischkomponenten der ein und derselben Basiskomponenten-Versorgungsstation 3 mit den Gemischkomponenten der weiteren Versorgungsstation 2 zusammengebracht.

Das heisst, dass von der einen Basiskomponenten-Versorgungsstation 3 beide herzustellenden Produkte beliefert werden, so dass diese Basiskomponenten-versorgungsstation der gesamten Anlage nur einmal vorhanden sein muss, so dass die Herstellungskosten und auch die Kosten der Wartung der Anlage bedeutend tiefer sind als im Falle von zwei solcher Basiskomponenten-Versorgungsstationen 3, wie das bisher der Fall gewesen ist.

Aus dem beschriebenen Beispiel der Anlage kann entnommen werden, dass das erste flüssige Lebensmittelgemisch, z.B. ein erstes Getränk, aus den zwei Konzentrat-Gemischkomponenten der Speicherbehälter 4, 14 und den "Verdünnungs- bzw. Versüssungs-Gemischkomponenten" der Speicherbehälter 44, 54, 64 besteht, und dass das weitere flüssige Lebensmittelgemisch, z.B. ein weiteres Getränk, aus den zwei Konzentrat-Gemischkomponenten der Speicherbehälter 24, 34 und den "Verdünnungs- bzw. Versüssungs-Gemischkomponenten" der Speicherbehälter 44, 54, 64 besteht.

Jedoch gibt es auch Ausführungen, bei denen die zwei Getränke nicht dieselben "Verdünnungs- bzw. Versüssungsgemischkomponenten enthalten.

Das heisst, dass das erste Getränk ein Gemisch aus den Gemischkomponenten der Speicherbehälter 4, 14, 44 und 54 ist, und das weitere Getränk ein Gemisch aus den Gemischkomponenten der Speicherbehälter 24, 34, 54 und 64 ist.

Somit wäre lediglich die Gemischkomponente des Speicherbehälters 54 beiden Getränken gemeinsam zugeordnet, und diese Gemischkomponente allein wäre die mindestens eine beiden flüssigen Lebensmittelgemischen gemeinsam zugeordnete Gemischkomponente.

Figur 2 zeigt eine weitere Ausführung der erfindungsgemässen Anlage, wobei nur diejenigen Teile der Anlage gezeichnet sind, die sich von der Ausführung nach Figur 1 unterscheiden.

Die zwei Ausflussleitungen 8, 18 der Station 1 sind unmittelbar zusammengeführt und setzen sich in einem Verbindungsabschnitt 112 fort, in welchem ein von einer Steuervorrichtung 114 gesteuertes Absperrventil 110 angeordnet ist.

Die zwei Ausflussleitungen 28, 38 der Station 2 sind ebenfalls zusammengeführt und setzen sich in einem weiteren Verbindungsabschnitt 113 fort, in welchem ebenfalls ein von der Steuervorrichtung 114 gesteuertes Absperrventil 111 angeordnet ist.

Analog zur ersten Ausführung werden von dieser Steuervorrichtung die Absperrventile 61, 62 der Station 1 und die Absperrventile 63, 70 taktweise gesteuert.

Die drei Ausflussleitungen 48, 58, 68 der Station 3 sind gleich wie bei der ersten Ausführung zusammengeführt.

Das Absperrventil 119 nimmt am eigentlichen Prozess des Arbeitsverfahrens nicht teil.

Die Verbindungsabschnitte 112 und 113 und die Ausflussleitungen 48, 58, 68 kommunizieren direkt mit einem einzigen Mischer 116 für beide herzustellenden Gemische. Von diesem Mischer 116 aus verläuft eine einzige Ueberführleitung 115, wieder für beide hergestellten Gemische. Bei ihrem Ende verzweigt sich diese Ueberführleitung 115 in zwei Zweigleitungen 117 und 118, die in die entsprechenden Speicherbehälter 32, 42 verlaufen.

Die Betriebsweise dieser zweiten Ausführung ist dieselbe wie die der ersten Ausführung.

Jedoch werden die Zuflüsse durch andere Absperrventile gesteuert. Die Arbeitsweise der Absperrventile 61, 62 und 63, 70 bleibt unverändert.

Während der ersten Phase, bei welcher ein Zufluss von den Auslassleitungen 8, 18 her erfolgt, und kein Zufluss von den Auslassleitungen 28, 38 her erfolgt, ist das Absperrventil 110 in der Offenstellung und das Absperrventil 111 in der Schliessstellung.

Während der zweiten Phase, bei welcher ein Zufluss von den Auslassleitungen 28, 38 her erfolgt und kein Zufluss von den Auslassleitungen 8, 18 her erfolgt, ist das Absperrventil 111 in der Offenstellung und das Absperrventil 110 in der Schliessstellung.

Bei dieser Ausführung erfolgt beim Umschalten zwischen den zwei Phasen eine Durchspülphase. Als Durchspülmedien werden dem Fachmann geläufige Spülmedien, Wasser, CO₂, etc. verwendet. Während der an sich kurzen Durchspülphase sind die Absperrventile 110, 111 und 119 geschlossen. Das Durchspülmedium (es können, wie dem Fachmann bekannt ist, aufeinanderfolgend unterschiedliche Medien angewendet werden) tritt von der Leitung 120 her in den Mischer 116 ein um ihn durchzuspülen und strömt weiter durch die Leitung 115, um bei einem Umschaltventil 121 über die Leitung 122 auszutreten.

Der Vollständigkeit halber sind bei den zu den Speicherbehältern 32, 42 verlaufenden Leitungen 117, 118 Absperrventile 123, 124 gezeichnet. Diese Absperrventile 123, 124 sind je nach Phase offen oder geschlossen, da offensichtlich das jeweilige Gemisch nur in den ihm zugeordneten Speicherbehälter strömen darf.

Der Vorteil dieser zweiten Ausführung ist im wesentlichen, dass nur ein Mischer 116 vorhanden sein muss. Weiter muss mindestens ein Teil der bekannten Apparate, die das den Speicherbehältern 32, 42 jeweils zuströmende Gemisch auf die korrekte Zusammensetzung analysieren, nur einmal vorhanden sein. Die der Spülung zugeordneten Anlageteile müssen üblicherweise immer, d.h. hier bei beiden Ausführungen, vorhanden sein, da jegliche Anlage von Zeit zu Zeit durchgespült werden muss.

## Patentansprüche

1. Anlage zur kontinuierlichen Bereitstellung von mindestens zwei unterschiedlichen flüssigen Lebensmittelgemischen, die aus jeweils einem Gemisch aus mehreren flüssigen Gemischkomponenten bestehen und mindestens eine gemeinsame Gemischkomponente aufweisen, welche Anlage zur Verbindung mit mindestens zwei kontinuierlich arbeitenden Abfüllanlagen für diese flüssigen Lebensmittelgemische bestimmt, **gekennzeichnet durch** eine erste Versorgungsstation (1) für mindestens eine, einem ersten flüssigen Lebensmittelgemisch zugeordnete Gemischkomponente, mit mindestens einer ersten Ausflussleitung (8, 18), **durch** mindestens eine weitere Versorgungsstation (2) für mindestens eine weitere, einem weiteren flüssigen Lebensmittelgemisch zugeordnete Gemischkomponente, mit mindestens einer weiteren Ausflussleitung (28, 38), **durch** eine einzige Basiskomponenten-Versorgungsstation (3) für mindestens eine gemeinsam jedem flüssigen Lebensmittelgemisch zugeordnete Gemischkomponente, mit mindestens einer Ausflussleitung (48, 58, 68) für diese Gemischkomponente, und **durch** eine Anordnung von Absperrventilen (21, 23, 110, 111), die abwechslungsweise ein Kommunizieren zwischen nur der mindestens ersten Ausflussleitung (8; 18) und der mindestens einen Ausflussleitung (48, 58, 68) für die gemeinsame Gemischkomponente, oder nur zwischen der mindestens einen weiteren Ausflussleitung (28, 38) und der mindestens einen Ausflussleitung (48, 58, 68) für die gemeinsame Gemischkomponente erlaubt, um ein abwechslungsweise intermittierendes Strömen der mindestens einen ersten und der mindestens einen weiteren Gemischkomponente bei gleichzeitigem kontinuierlichen Strömen der beiden flüssigen Lebensmittelgemische gemeinsam zugeordneten Gemischkomponente zu erlauben.

2. Anlage nach Anspruch 1, **dadurch gekennzeichnet, dass** die erste Versorgungsstation (1) mindestens einen ersten Speicherbehälter (4, 14) zur Aufnahme einer Gemischkomponente aufweist, an welchem ersten Speicherbehälter (4, 14) eine erste, durch ein erstes Absperrorgan (61, 62) sperrbare Ausgangsleitung (5, 15) anschliesst, die zu einer ersten, eine Förderpumpe (6, 16) enthaltenden Mengenstromregelvorrichtung (7, 17) verläuft, an welcher die mindestens eine erste Ausflussleitung (8, 18) anschliesst, dass die mindestens eine weitere Versorgungsstation (2) mindestens einen weiteren Speicherbehälter (24, 34) zur Aufnahme einer weiteren Gemischkomponente aufweist, an welchem weiteren Speicherbehälter (24, 34) eine weitere, durch ein weiteres Absperrorgan (63, 70) sperrbare Ausgangsleitung (25, 35) anschliesst, die zu einer weiteren, eine Förderpumpe (26, 36) enthaltenden Mengenstromregelvorrichtung (27, 37) verläuft, an welcher die mindestens eine weitere Ausflussleitung (28, 38) anschliesst, und dass die Basiskomponenten-Versorgungsstation (3) mindestens einen Basiskomponenten-Speicherbehälter (44, 54, 64) zur Aufnahme einer allen flüssigen Lebensmittelgemischen gemeinsamen Gemischkomponente aufweist, an welchem Basiskomponenten-Speicherbehälter (44, 54, 64) eine durch ein Absperrorgan (82, 83, 84) sperrbare Basiskomponenten-Ausgangsleitung (45, 55, 65) anschliesst, die zu einer eine Förderpumpe (46, 56, 66) enthaltenden Mengenstromregelvorrichtung (47, 57, 67) verläuft, an welcher die Basiskomponenten-Ausflussleitung (48, 58, 68) anschliesst.

3. Anlage nach Anspruch 2, **dadurch gekennzeichnet, dass** bei mindestens einer Mengenstromregelvorrichtung (7, 17, 27, 37) der ersten (1) und der weiteren Versorgungsstation (2) ein Speichergefäss (51, 52, 53, 60) und ein Umschaltventil (9, 19, 29, 39) angeordnet sind, welches Speichergefäss (51, 52, 53, 60) über die Ausgangsleitung (5, 15, 25, 35) mit dem betreffenden Speicherbehälter (4, 14, 24 34) in Verbindung steht, welches Umschaltventil (9, 19, 29, 39) mit einer zum betreffenden Speichergefäss (51, 52, 53, 60) zurück verlaufenden Kreislaufleitung (71, 72, 73, 74) und mit der betreffenden Ausflussleitung (8 18, 28, 38) in Verbindung steht, und in einer ersten Stellung ein Strömen von der Förderpumpe (6, 16, 26, 36) in die jeweilige Kreislaufleitung (71 72 73, 74) erlaubt und die jeweilige Ausflussleitung (8, 18, 28, 38) sperrt, und in einer zweiten Stellung ein Strömen von der Förderpumpe (6, 16, 26, 36) in die jeweilige Ausflussleitung (8, 18, 28, 38) erlaubt und die jeweilige Kreislaufleitung (71, 72, 73, 74) sperrt.

4. Anlage nach Anspruch 2, **dadurch gekennzeichnet, dass** bei mindestens einer Mengenstromregelvorrichtung (47, 57, 58) der Basiskomponenten-Versorgungsstation (3) ein Umschaltventil (49, 59, 69) angeordnet ist, welches Umschaltventil (49, 59, 69) mit einer in die Ausgangsleitung (45, 55, 65) zurückführenden Kreislaufleitung (79, 80, 81) und mit der betreffenden Ausflussleitung (48, 58, 68) in Verbindung steht, und in einer ersten Stellung ein Strömen in die jeweilige Kreislaufleitung (79, 80, 81) erlaubt und die jeweilige Ausflussleitung sperrt, und in einer zweiten Stellung ein Strömen in die jeweilige Ausflussleitung (48, 58, 68) erlaubt und die jeweilige Kreislaufleitung (79, 80, 81) sperrt.

5. Anlage nach Anspruch 2, **gekennzeichnet durch** einen zwischen der mindestens einen Ausflussleitung (8, 18) und jeder Basiskomponenten-Ausflussleitung (48, 58, 68) verlaufenden, mit denselben kommunizierenden und **durch** ein erstes (21) der Absperrventile (21, 23, 110, 111) sperrbaren ersten Verbindungsabschnitt (20), der zum Ueberführen jeder betreffenden, allen herzustellenden flüssigen Lebensmittelgemischen gemeinsamen Gemischkomponente bestimmt ist, **durch** einen zwischen der mindestens einen weiteren Ausflussleitung (28, 38) und jeder Basiskomponenten-Ausflussleitung (48, 58, 68) verlaufenden, mit denselben kommunizierenden, **durch** ein weiteres (23) der Absperrventile (21, 23) sperrbaren weiteren Verbindungsabschnitt (22), der zum Ueberführen jeder betreffenden, allen herzustellenden flüssigen Lebensmittelgemischen gemeinsamen Gemischkomponente bestimmt ist.

6. Anlage nach Anspruch 2, **gekennzeichnet durch** einen zwischen der mindestens einen Ausflussleitung (8, 18) und jeder Basiskomponenten-Ausflussleitung (48, 58, 68) verlaufenden, mit denselben kommunizierenden und **durch** eines (110) der Absperrventile (21, 23, 110, 111) sperrbaren Verbindungsabschnitt (112), der zum Ueberführen der mindestens einen Gemischkomponente zur mindestens einen allen Gemischen zugeordneten Gemischkomponente bestimmt ist, und **durch** einen zwischen der mindestens einen weiteren Ausflussleitung (28, 38) und jeder Basiskomponenten-Ausflussleitung (48, 58, 68) verlaufenden, mit denselben kommunizierenden und **durch** ein weiteres (111) der Absperrventile (21, 23, 110, 111) sperrbaren Verbindungsabschnitt (113), der zum Ueberführen der mindestens einen weiteren Gemischkomponente zur mindestens einen allen Gemischen zugeordneten Gemischkomponente bestimmt ist.

7. Anlage nach Anspruch 5, **gekennzeichnet durch** eine Steuervorrichtung (50), die mit jedem ersten Absperrorgan (61, 62), dem ersten Absperrventil (21), jedem weiteren Absperrorgan (63, 70) und dem weiteren Absperrventil (23) in Steuerverbindung steht und derart ausgebildet ist, dass bei einer ersten Betriebsstellung jedes erste Absperrorgan (61, 62) und das erste Absperrventil (21) in der Offenstellung sind, das betreffende weitere Absperrorgan (63, 70) und das weitere Absperrventil (23) in der Schliessstellung sind, und bei der zweiten Betriebsstellung jedes erste Absperrorgan (61, 62) und jedes erste Absperrventil (21) in der Schliessstellung sind und das betreffende weitere Absperrorgan (63, 70) und das weitere Absperrventil (23) in der Offenstellung sind, derart, dass im kontinuierlichen Betrieb der Anlage bei kontinuierlich zur Verfügung stehenden flüssigen Lebensmittelgemischen sowohl **durch** die erste (30) als auch **durch** die weitere Ueberführleitung (40) ein abwechslungsweise diskontinuierlicher Flüssigkeitsstrom strömt.

8. Anlage nach Anspruch 6, **gekennzeichnet durch** eine Steuervorrichtung (114), die mit jedem ersten Absperrorgan (61, 62) einem ersten (110) der Absperrventile (21, 23, 110, 111), jedem weiteren Absperrorgan (63, 70) und einem weiteren (111) der Absperrventile (21, 23, 110, 111) in Steuerverbindung steht und derart ausgebildet ist, dass bei einer ersten Betriebsstellung jedes erste Absperrorgan (61, 62) und das erste (110) der Absperrventile (21, 23, 110, 111) in der Schliessstellung sind und das betreffende weitere Absperrorgan (63, 70) und das weitere (111) der Absperrventile (21, 23, 110, 111) in der Offenstellung sind und in einer zweiten Betriebsstellung jedes erste Absperrorgan und das erste (110) der Absperrventile (21, 23, 110, 111) in der Offenstellung sind und das betreffende weitere Absperrorgan (63, 70) und das weitere (111) der Absperrventile (21, 23, 110, 111) in der Schliessstellung sind.

9. Anlage nach Anspruch 3, **dadurch gekennzeichnet, dass** jedes Speichergefäss (51, 52, 53, 60) mindestens eine Niveaufühlereinrichtung (75, 76, 77, 78) aufweist, die mit dem Absperrorgan (61, 62, 63, 70) in der betreffenden Ausgangsleitung (5, 15, 25, 35) in Verbindung steht um dieses Absperrorgan (61, 62, 63, 70) bei zu hohem Flüssigkeitsniveau im betreffenden Speichergefäss (51, 52, 53, 60) zu schliessen.

10. Anlage nach Anspruch 5, **gekennzeichnet durch** mindestens eine Ueberführleitung (30, 40, 115), die mit jeder Ausflussleitung (8, 18, 28, 38) kommuniziert und in mindestens einen Zwischenspeicherbehälter (32, 42) mündet, in welcher Ueberführleitung ein Mischer (31, 41, 116) angeordnet ist, und dass das Speichervolumen des mindestens einen Zwischenspeicherbehälters (32, 42) abhängig von der Zeitdauer und Frequenz der Zufuhr des ihm zugeordneten Flüssigkeitsstromes derart gross bemessen ist, dass bei diskontinuierlich zuströmendem Mengenstrom eines jeweiligen Gemisches aufgrund der diskontinuierlich öffnenden Absperrorgane und Absperrventile eine kontinuierliche Versorgung von der ihm nachgeschalteten Abfüllanlage (33, 43) sichergestellt ist.

11. Anlage nach Anspruch 5, **gekennzeichnet durch** eine erste Ueberführleitung (30), die mit jeder Ausflussleitung (8, 18) und dem ersten Verbindungsabschnitt (20) kommuniziert und in einen ersten Zwischenspeicherbehälter (32) mündet, in welcher ersten Ueberführleitung (30) ein erster Mischer (31) angeordnet ist, **durch** eine weitere Ueberführleitung (40), die mit jeder weiteren Ausflussleitung (28, 38) und dem zweiten Verbindungsabschnitt (22) kommuniziert und in einen weiteren Zwischenspeicherbehälter (42) mündet, in welcher weiteren Ueberführleitung ein weiterer Mischer (41) angeordnet ist, und dass das Speichervolumen jedes Zwischenspeicherbehälters (32,42) abhängig von der Zeitdauer und Frequenz der Zufuhr des ihm zugeordneten Flüssigkeitsstromes derart gross bemessen ist, dass bei diskontinuierlich zuströmendem Mengenstrom des jeweiligen Gemisches aufgrund der diskontinuierlich öffnenden Absperrorgane (61, 62, 63, 70) und Absperrventilen (21, 23) eine kontinuierliche Versorgung von der Anlage nachgeschalteten Abfüllanlagen sichergestellt ist.

12. Anlage nach Anspruch 6, **gekennzeichnet durch** eine Ueberführleitung (115), die mit allen Ausflussleitungen (48, 58, 68) der dritten Versorgungsstation (3) und mit den Verbindungsabschnitten (112, 113) kommuniziert, in welcher Ueberführleitung (115) ein einziger Mischer (116) angeordnet ist, welche Ueberführleitung (115) Abzweigungen (117, 118) aufweist, die zu jeweils einem der Speicherbehälter (32, 42) verlaufen.

13. Anlage nach Anspruch 2, **dadurch gekennzeichnet, dass** die erste Versorgungsstation (1) für mehrere unterschiedliche, einem ersten Getränk zugeordnete Gemischkomponenten ausgebildet ist und entsprechend mehrere Speicherbehälter (4, 14), Ausgangsleitungen (5, 15), eine Förderpumpe (6, 16) enthaltende Mengenstromregelvorrichtungen (7, 17), mehrere Umschaltventile (9, 19) und mehrere Ausflussleitungen (8, 18) aufweist, welche mehrere Ausflussleitungen (8, 18) mit dem ersten Basiskomponenten-Versorgungsstation (3) zugeordneten Verbindungsleitungsabschnitt (20) bei einer Stelle stromabwärts seines Absperrventils (21) in Verbindung stehen.

14. Anlage nach Anspruch 2, **dadurch gekennzeichnet, dass** die erste Versorgungsstation (1) für mehrere unterschiedliche, einem ersten Getränk zugeordnete erste Gemischkomponenten ausgebildet ist, und die mindestens eine weitere Versorgungsstation (2) für mehrere unterschiedliche, einem weiteren Getränk zugeordnete weitere Gemischkomponenten ausgebildet ist, so dass für jede dieser Gemischkomponenten ein Speicherbehälter (4, 14, 24, 34), eine Ausgangsleitung (5, 15, 25, 35), eine eine Förderpumpe (5, 16, 26, 36) enthaltende Mengenstromregelvorrichtung (7, 17, 27, 37), ein Umschaltventil (9, 19, 29, 39) und eine Ausflussleitung (8, 18, 28, 38) vorhanden sind, und dass die Ausflussleitungen (8, 18) der ersten Gemischkomponenten mit dem ersten, der Basiskomponenten-Versorgungsstation (3) zugeordneten Verbindungsleitungsabschnitt (20) bei einer Stelle stromabwärts seines Absperrventils (21) in Verbindung stehen, und die Ausflussleitungen (28, 38) der weiteren Gemischkomponenten mit dem weiteren, der Basiskomponenten-Versorgungsstation (3) zugeordneten Verbindungsleitungsabschnitt (22) bei einer stromabwärts seines Absperrventils (23) in Verbindung stehen.

15. Anlage nach Anspruch 2, **dadurch gekennzeichnet, dass** die Basiskomponenten-Versorgungsstation (3) für mehrere, allen Getränken gemeinsam zugeordneten Gemischkomponenten ausgebildet ist und entsprechend mehrere Speicherbehälter (44, 54, 64) und mehrere Ausgangsleitungen (45, 55, 65) mit jeweils einer eine Förderpumpe (46, 56, 66) enthaltende Mengenstromregelvorrichtung (47, 57, 67) aufweist, welche Ausgangsleitungen an einer Stelle unmittelbar stromabwärts der Umschaltventile (49, 59, 69) zusammengeführt sind.

## Claims

1. Plant for a continuous preparing of at least two different liquid foodstuff mixtures of which each consists of a mixture of several liquid mixture components and includes at least one mixture component which is common to all mixtures, which plant is intended to be connected to at least two continuously operating bottling apparatuses for these liquid foodstuff mixtures, **characterized by** a first supply station (1) for at least one mixture component allocated to a first liquid foodstuff mixture, with at least one first outlet line (8, 18), at least one further supply station (2) for at least one further mixture component allocated to a further liquid foodstuff mixture, with at least one further outlet line (28, 38), one single base components supply station (3) for an at least one mixture component allocated simultaneously to both liquid foodstuff mixtures, with at least one outlet line(48, 58, 68) for this mixture component, and by an arrangement of stop valves (21, 23, 110, 111), which allow alternatingly a communicating between said at least one first outlet line (8; 18) and the at least one outlet line (48, 58, 68) for the common mixture component, or only between said at least one further outlet line (28, 38) and the at least one outlet line (48, 58, 68) for the common mixture component, in order to allow an alternatingly intermittent flowing of the at least one first and the at least one further mixture component at a simultaneous continuous flowing of the mixture component allocated in common to both liquid foodstuff mixtures.

2. Plant according to claim 1, **characterized in that** said first supply station (1) comprises at least one first storage container (4, 14) for the receipt of one mixture component, to which first storage container (4, 14) a first outflow line (5, 15) which may be shut off by a first shutoff device (61, 62) is connected, which extends to a first mass flow control device (7, 17) having a feed pump (6, 16), onto which said at least one first outlet line (8, 18) is connected, further **in that** the at least one further supply station (2) comprises at least one further storage container (24, 34) for the receipt of a further mixture component, to which further storage container (24, 34) a further outflow line (25, 35) which may be shut off by a further shutoff device (63, 70) is connected, which extends to a further mass flow control device (27, 37) having a feed pump (26, 36), to which the at least further outlet line (28, 38) is connected, and that the base components supply station (3) comprises at least one base component storage container (44, 54, 64) for the receipt of a mixture component which is common to all liquid foodstuff mixtures, to which basis component storage container (44, 54, 64) a base components outflow line (45, 55, 65) is connected which may be shut off by a shutoff device (82, 83, 84), which extends to a mass flow control device (47, 57, 67) having a feed pump (46, 56, 66), to which the base component outlet line (48, 58, 68) is connected.

3. Plant according to claim 2, wherein a storage vessel (51, 52, 53, 60) and a switch over valve (9, 19, 29, 39) are arranged at said at least one mass flow control device (7, 17, 27, 37) of the first (1) and the further supply station (2), which storage vessel (51, 52, 53, 60) communicates through the outflow line (5, 15, 25, 35) with the corresponding storage container (4, 14, 24, 34), which switch over valve (9, 19, 29, 39) communicates with a recirculation line (71, 72, 73, 74) extending back to the corresponding storage vessel (51, 52, 53, 54) and with the corresponding outlet line (8, 18, 28, 38), and allows in a first position a flowing from the feed pump (6, 16, 26, 36) into the respective recirculation line (71, 72, 73, 74) and blocks the respective outlet line (8, 18, 28, 38), and allows in a second position a flowing from the feed pump (6, 16, 26, 36) into the respective outlet line (8, 18, 28, 38) and blocks the respective recirculation line (71, 72, 73, 74).

4. Plant according to claim 2, **characterized in that** a switch over valve (49, 59, 69) is located at at least one mass flow control device (47, 57, 58) of the base component supply station (3), which switch over valve (49, 59, 69) communicates with a recirculation line (79, 80, 81) extending back to the outflow line (45, 55, 65) and with the corresponding outlet line (48, 58, 68) and in a first position allows a flowing into the respective recirculation line (79, 80, 81) and blocks the respective outlet line, and in a second position allows a flowing into the respective outlet line (48, 58, 68) and blocks the respective recirculation line (79, 80, 81).

5. Plant according to claim 2, **characterized by** a first connecting line section (20) extending between the at least one outlet line (8, 18) and each base component outlet line (48, 58, 68), communicating with same and blockable by a first one (21) of the stop valves (21, 23, 110), which is adapted to transfer each respective mixture component which is common to all liquid foodstuff mixtures, by a further connecting line section (22) extending between the at least one further outlet line (28, 38) and each base component outlet line (48, 58, 68), communicating with same and blockable by a further (23) of the stop valves (21, 23), which is adapted to transfer each respective mixture component which is common to all liquid foodstuff mixtures.

6. Plant according to claim 2, **characterized by** a connecting section (112) extending between the at least one outlet line (8, 18) and each base component outlet line (48, 58, 68), communicating with same and blockable by one (110) of the stop valves (21, 23, 110, 111), which is adapted to transfer the at least one mixture component to the at least one mixture component allocated to all mixtures; and by a connecting section (113) extending between the at least one further outlet line (28, 38) and each base component outlet line (48, 58, 68), communicating with same and blockable by a further one (111) of the stop valves (21, 23, 110, 111), which is adapted to transfer the at least one further mixture component to the at least one mixture component allocated to all mixtures.

7. Plant according to claim 5, **characterized by** a control apparatus (50) which communicates control-wise with each first shutoff device (61, 62), the first stop valve (21), each further shutoff device (63, 70) and the further stop valve (23) and is designed in such a manner, that at a first operating position each first shutoff device (61, 62) and each first stop valve (21) are in the open position, the respective further shut off device (63, 70) and the further stop valve (23) are in the closed position, and at a second operating position each first shut off device (61, 62) and each first stop valve (21) are in the closed position and the respective further shut off device (63, 70) and the further stop valve (23) are in the open position, so that during the continuous operation of the plant at a continuous availability of the liquid foodstuff mixture an alternatingly discontinuous flow of liquid flows through the first (30) and through the further transfer line (40), as well.

8. Plant according to claim 6, **characterized by** a control apparatus (114), which communicates control-wise with each first shut off device (61, 62), a first one (110) of the stop valves (21, 23, 110, 111), each further shut off device (63, 70) and a further one (111) of the stop valves (21, 23, 110, 111) and is designed in such a manner, that at a first operating position each first shut off device (61, 62) and the first one (110) of the stop valves (21, 23, 110, 111) are in the closed position and the respective further shut off device (63, 70) and the further one (111) of the stop valves (21, 23, 110, 111) are in the open position, and in a second operating position each first shut off device and the first one (110) of the stop valves (21, 23, 110, 111) are in the open position and the respective further shut off device (63, 70) and the further one (111) of the stop valves (21, 23, 110, 111) are in the closed position.

9. Plant according to claim 3, **characterized in that** each storage vessel (51, 52, 53, 60) includes at least one level feeling device (75, 76, 77, 78) which communicates with the shut off device (61, 62, 63, 70) of the corresponding outflow line (5, 15, 25, 35) in order to close this shut off device (61, 62, 63, 70) upon a to high liquid level in the corresponding storage vessel (51, 52, 53, 60).

10. Plant according to claim 5, **characterized by** at least one transfer line (30, 40, 115) which communicates with every outlet line (8, 18, 28, 38) and extends into at least one intermediate storage vessel (32, 42), in which transfer line a mixer (31, 41, 116) is located, and wherein the storage volume of the at least one intermediate storage vessel (32, 42) is dimensioned depending from the duration and frequency of the infeed of the flow of liquid allocated thereto with such a large volume that at a discontinuously inflowing flow of liquid of a respective mixture due to the discontinuously opening shut off devices and stop valves a continuous supply of the bottling apparatus (33, 43) following same is ensured.

11. Plant according to claim 5, **characterized by** a first transfer line (30) which communicates with each outlet line (8, 18) and the first connecting line section (20) and extends into a first intermediate storage vessel (32); in which first transfer line (30) a first mixer (31) is located, by a further transfer line (40) which communicates with each further outlet line (28, 38) and the second connecting line section (22) and extends into a further intermediate storage vessel (42), in which further transfer line a further mixer is (41) located, and wherein the storage volume of each intermediate storage vessel (32, 42) is dimensioned depending on the duration and frequency of the inflow of the flow of liquid allocated thereto with such a large volume, that at a discontinuously inflowing flow of the respective liquid due to the discontinuously opening shut off devices (61, 62, 63, 70) and stop valves (21, 23) a continuous supply of the bottling apparatus following same is ensured.

12. Plant according to claim 6, **characterized by** a transfer line (115) which communicates with all outlet lines (48, 58, 68) of the third supply station (3) and with the connecting sections (112, 113), in which transfer line (115) one single mixer (116) is located, which transfer line (115) includes branch lines (117, 118) which extend to a respective of the storage vessels (32, 42).

13. Plant according to claim 2, **characterized in that** the first supply station (1) is designed for a plurality of different mixture components allocated to a first beverage and includes accordingly a plurality of storage containers (4, 14), outflow lines (5, 15), mass flow control devices (7, 17) of which each has a feed pump (6, 16), a plurality of switch over valves (9, 19) and a plurality of outlet lines (8, 18), which outlet lines (8, 18) communicate with the connecting line section (20) allocated to the basis component supply station (3) at a point downstream of its stop valve (21).

14. Plant according to claim 2, **characterized in that** the first supply station (1) is designed for a plurality of different mixture components allocated to a first beverage, and the at least one further supply station (2) is designed for a plurality of different mixture components allocated to a further beverage, so that for everyone of this mixture components a storage container (4, 14, 24, 34), an outflow line (5, 15, 25, 35), a mass flow control device (7, 17, 27, 37) including a feed pump (5, 16, 26, 36), a switch over valve (9, 19, 29, 39) and an outlet line (8, 18, 28, 38) are present, and **in that** the outlet lines (8, 18) of the first mixture components communicate with the first connecting line section (20) allocated to the base components supply station (3) at a point downstream of its stop valve (21), and the outlet lines (28, 38) of the further mixture components communicate with the further connecting line section (22) allocated to the base component supply station (3) of a point downstream of its stop valve (23).

15. Plant according to claim 2, **characterized in that** the base component supply station (3) is designed for a plurality of mixture components allocated in common to all beverages and includes accordingly a plurality of storage containers (44, 54, 64) and a plurality of outflow lines (45, 55, 65) with a mass flow control device having a feed pump which outflow lines are led together at a point immediately downstream of the switch over valves.

## Revendications

1. Dispositif permettant de préparer en continu au moins deux mélanges constitués d'aliments liquides différents se composant respectivement d'un mélange de plusieurs composants de mélange liquides et présentant au moins un composant de mélange commun, ledit dispositif étant destiné à relier deux dispositifs de remplissage fonctionnant en continu pour ces mélanges constitués d'aliments liquides, **caractérisé par** une première station d'alimentation (1) pour au moins un composant de mélange associé à un premier mélange constitué d'aliments liquides (8, 18), par au moins une autre station d'alimentation (2) pour au moins un autre composant de mélange associé à un autre mélange constitué d'aliments liquide, avec au moins une autre conduite d'évacuation(28, 38), par une unique station d'alimentation en composants de base (3) pour au moins un composant de mélange associé en commun à chaque mélange constitué d'aliments liquide, avec au moins une conduite d'évacuation (48, 58, 68) pour ces composants de mélange et par un système de soupapes d'arrêt (21, 23, 110, 111), qui permet en alternance une communication entre seulement la au moins première conduite d'évacuation (48, 58, 68) pour les composants de mélange communs, ou seulement entre la au moins une autre conduite d'évacuation (28, 38) et la au moins une conduite d'évacuation (48, 58, 68) pour les composants de mélange communs, pour permettre un flux intermittent en alternance d'au moins un premier et au moins un autre composant de mélange en cas de flux simultané en continu des composants de mélange associée en commun aux deux mélanges constitués d'aliments liquides.

2. Dispositif selon la revendication 1, **caractérisé en ce que** la première station d'alimentation (1) présente au moins une première cuve de réserve (4, 14) pour la réception d'un composant de mélange, à laquelle se raccorde une première conduite de sortie (5, 15), pouvant être bloquée par le biais d'un premier organe d'arrêt (61, 62) et conduisant à un premier dispositif de régulation du débit massique (7, 17) contenant une pompe de circulation (6, 16), auquel se raccorde la au moins une première conduite d'évacuation (8, 18), **en ce que** la moins une autre station d'alimentation (2) présente au moins une autre cuve de réserve (24, 34) pour la réception d'un autre composant de mélange, à laquelle se raccorde une autre conduite de sortie (25, 35) pouvant être bloquée par le biais d'un autre organe d'arrêt (63, 70) et conduisant à un autre dispositif de régulation du débit massique (27, 37) contenant une pompe de circulation (26, 36), auquel se raccorde la au moins une autre conduite d'évacuation (28, 38) et **en ce que** la station d'alimentation en composants de base (3) présente au moins une cuve de réserve de composants de base (44, 54, 64) pour la réception d'un composant de mélange commun à tous les mélanges constitués d'aliments liquides, à laquelle se raccorde une conduite de sortie des composants de base (45, 55, 65) pouvant être bloquée par un organe d'arrêt (82, 83, 84) et conduisant à un dispositif de régulation du débit massique (47, 57, 67) contenant une pompe de circulation (46, 56, 66) auquel se raccorde la conduite d'évacuation des composants de base (48, 58, 68).

3. Dispositif selon la revendication 2, **caractérisé en ce qu'**un récipient de réserve (51, 52, 53, 60) et une soupape d'inversion (9, 19, 29, 39) sont disposés dans au moins un dispositif de régulation du débit massique (7, 17, 27, 37) de la première (1) et de l'autre station d'alimentation (2), ledit récipient de réserve (51, 52, 53, 60) étant en relation avec la cuve de réserve (4, 14, 24, 34) en question par le biais de la conquite de sortie (5, 15, 25, 35), ladite soupape d'inversion (9, 19, 29, 39) étant en relation avec une conduite de circulation (71, 72, 73, 74) retournant au récipient de réserve (51, 52, 53, 60) en question et avec la conduite d'évacuation en question (8, 18, 28, 38) et permettant, dans une première position, un flux allant de la pompe de circulation (6, 16, 26, 36) à la conduite de circulation respective (71, 72, 73, 74) et bloquant la conduite d'évacuation respective (8, 18, 28, 38) et permettant, dans une autre position, un flux allant de la pompe de circulation (6, 16, 26, 36) à la conduite d'évacuation respective (8, 18, 28, 38) et bloquant la conduite de circulation respective (71, 72, 73, 74).

4. Dispositif selon la revendication 2, **caractérisé en ce qu'**une soupape d'inversion (49, 59, 69) est disposée dans au moins un dispositif de régulation du débit massique (47, 57, 58) de la station d'alimentation en composants de base (3), ladite soupape d'inversion (49, 59, 69) étant en relation avec une conduite de circulation (79, 80, 81) retournant dans la conduite de sortie (45, 55, 65) et avec la conduite d'évacuation en question (48, 58, 68) et permettant, dans une première position, un flux allant dans la conduite de circulation respective (79, 80, 81) et bloquant la conduite d'évacuation respective et permettant, dans une deuxième position, un flux allant dans la conduite d'évacuation respective (48, 58, 68) et bloquant la conduite de circulation respective (79, 80, 81).

5. Dispositif selon la revendication 2, **caractérisé par** une première section de liaison (20), destinée à transporter chaque composant de mélange concerné, commun à tous les mélanges d'aliment liquides à préparer, passant entre la au moins une conduite d'évacuation (8, 18) et chaque conduite d'évacuation des composants de base (48, 58, 68) et communiquant avec celles-ci et pouvant être bloquée par l'une première (21) des soupapes d'arrêt (21, 23, 110, 111), **caractérisé par** une deuxième section de liaison (22), destinée à transporter chaque composant de mélange concerné, commun à tous les mélanges d'aliments liquides à préparer, passant entre la au moins une autre conduite d'évacuation (28, 38) et chaque conduite d'évacuation des composants de base (48, 58, 68) et communiquant avec celles-ci et pouvant être bloquée par l'une deuxième (23) des soupapes d'arrêt (21, 23).

6. Dispositif selon la revendication 2, **caractérisé par** une section de liaison (112), destinée à transporter le au moins un composant de mélange vers au moins un composant de mélange associé à tous les mélanges, passant entre la au moins une conduite d'évacuation (8, 18) et chaque conduite d'évacuation des composants de base (48, 58, 68) et communiquant avec celles-ci et pouvant être bloquée par l'une (110) des soupapes d'arrêt (21, 23, 110, 111) et **caractérisé par** une section de liaison (113), destinée à transporter le au moins deuxième composant de mélange vers au moins un composant de mélange associé à tous les mélanges, passant entre la au moins une autre conduite d'évacuation (28, 38) et chaque conduite d'évacuation des composants de base (48, 58, 68) et communiquant avec celles-ci et pouvant être bloquée par une deuxième (111) des soupapes d'arrêt (21, 23, 110, 111).

7. Dispositif selon la revendication 5, **caractérisé par** un système de commande (50) qui est en relation de commande avec chaque premier organe d'arrêt (61, 62), la première soupape d'arrêt (21), chaque autre organe d'arrêt (63, 70) et l'autre soupape d'arrêt (23) et est conçu de sorte que, dans une première position de service, chaque premier organe d'arrêt (61, 62) et la première soupape d'arrêt (21) soient en position ouverte, l'autre organe d'arrêt concerné (63, 70) et l'autre soupape d'arrêt (23) soient en position fermée et, dans une deuxième position de service, chaque premier organe d'arrêt (61, 62) et chaque première soupape d'arrêt (21) soient en position fermée et l'autre organe d'arrêt concerné (63, 70) et l'autre soupape d'arrêt (23) soient en position ouverte, de sorte que, au cours d'un fonctionnement en continu du dispositif, un flux de liquide discontinu en alternance s'écoule aussi bien par la première (30) que par la deuxième conduite de transport (40), dans le cas de mélanges d'aliments liquides disponibles en continu.

8. Dispositif selon la revendication 6, **caractérisé par** un système de commande (114) qui est en relation de commande avec chaque premier organe d'arrêt (61, 62), une première (110) des soupapes d'arrêt (21, 23, 110, 111), chaque autre organe d'arrêt (63, 70) et une autre (111) des soupapes d'arrêt (21, 23, 110, 111) et est conçu de sorte que, dans une première position de service, chaque premier organe d'arrêt (61, 62) et la première (110) des soupapes d'arrêt (21, 23, 110, 111) soient en position fermée et le deuxième organe d'arrêt concerné (63, 70) et l'autre (111) soupape d'arrêt (21, 23, 110, 111) soient en position ouverte et, dans une deuxième position de service, chaque premier organe d'arrêt et la première (110) des soupapes d'arrêt (21, 23, 110, 111) soient en position ouverte et l'autre organe d'arrêt concerné (63, 70) et l'autre (111) des soupapes d'arrêt (21, 23, 110, 111) soient en position fermée.

9. Dispositif selon la revendication 3, **caractérisé en ce que** chaque récipient de réserve (51, 52, 53, 60) présente au moins un système de capteurs de niveau (75, 76, 77, 78) qui est en relation avec l'organe d'arrêt (61, 62, 63, 70) dans la conduite de sortie en question (5, 15, 25, 35) pour fermer cet organe d'arrêt (61, 62, 63, 70) en cas de niveau de liquide trop élevé dans le récipient de réserve en question (51, 52, 53, 60).

10. Dispositif selon la revendication 5, **caractérisé par** au moins une conduite de transport (30, 40, 115) qui communique avec chaque conduite d'évacuation (8, 18, 28, 38) et aboutit dans au moins une cuve de réserve intermédiaire (32, 42), un mélangeur (31, 41, 116) étant disposé dans ladite conduite de transport, et en ce que le volume de réserve de la au moins une cuve de réserve intermédiaire (32, 42) est dimensionné en fonction de la durée et de la fréquence de l'apport du flux de liquide qui lui est associé, de sorte qu'une alimentation continue du dispositif de remplissage (33, 43) monté à la suite soit garantie en cas de débit massique affluant en discontinu d'un mélange respectif, du fait d'organes d'arrêt et de soupapes d'arrêt s'ouvrant en discontinu.

11. Dispositif selon la revendication 5, **caractérisé par** une première conduite de transport (30) qui communique avec chaque conduite d'évacuation (8, 18) et la première section de liaison (20) et aboutit dans une première cuve de réserve intermédiaire (32), un premier mélangeur (31) étant disposé dans ladite première conduite de transport (40), qui communique avec chaque autre conduite d'évacuation (28, 38) et la deuxieme section de liaison (22) et aboutit dans une deuxième cuve de réserve intermédiaire (42), un deuxième mélangeur (41) étant disposé dans ladite autre conduite de transport, et en ce que le volume de réserve de chaque cuve de réserve intermédiaire (32, 42) est dimensionné en fonction de la durée et de la fréquence de l'apport du flux de liquide qui lui est associé, de sorte qu'une alimentation continue des dispositifs de remplissage montés à la suite soit garantie en cas de débit massique affluant en discontinu d'un mélange respectif, du fait d'organes d'arrêt (61, 62, 63, 70) et de soupapes d'arrêt (21, 23) s'ouvrant en discontinu.

12. Dispositif selon la revendication 6, **caractérisé par** une conduite de transport (115) qui communique avec toutes les conduites d'évacuation (48, 58, 68) de la troisième station d'alimentation (3) et avec les sections de liaison (112, 113), un unique mélangeur (116) étant disposé dans la conduite de transport (115), ladite conduite de transport (115) présente des ramifications (117, 118) qui conduisent respectivement à l'une des cuves de réserve (32, 42).

13. Dispositif selon la revendication 2, **caractérisé en ce que** la première station d'alimentation (1) est conçue pour plusieurs composants de mélange différents associés à une première boisson et présente par conséquent plusieurs cuves de réserve (4, 14), conduites de sortie (5, 15), dispositifs de régulation du débit massique (7, 17) contenant une pompe de circulation (6, 16), plusieurs soupapes d'inversion (9, 19) et plusieurs conduites d'évacuation (8, 18), lesdites plusieurs conduites d'évacuation (8, 18) sont en relation avec la première section de liaison (20) associée à la station d'alimentation en composants de base (3) à un endroit en aval de sa soupape d'arrêt (21).

14. Dispositif selon la revendication 2, **caractérisé en ce que** la première station d'alimentation (1) est conçue pour plusieurs premiers composants de mélange différents associés à une première boisson et la au moins une autre station d'alimentation (2) est conçue pour plusieurs deuxièmes composants différents associés à une deuxième boisson, de sorte que, pour chacun de ces composants de mélange, il existe une cuve de réserve (4, 14, 24, 34), une conduite de sortie (5, 15, 25, 35), un dispositif de régulation du débit massique (7, 17, 27, 37) contenant une pompe de circulation (5, 16, 26, 36), une soupape d'inversion (9, 19, 29, 39) et une conduite d'évacuation (8, 18, 28, 38) et que les conduites d'évacuation (8, 18) des premiers composants de mélange soient en relation avec la première section de liaison (20) associée à la station d'alimentation en composants de base (3) à un endroit situé en aval de sa soupape d'arrêt (21) et que les conduites de sortie (28, 38) des autres composants de mélange soient en relation avec l'autre section de liaison (22) associée à la station d'alimentation en composants de base (3) à un endroit en aval de sa soupape d'arrêt (23).

15. Dispositif selon la revendication 2, **caractérisé en ce que** la station d'alimentation en composants de base (3) est conçue pour plusieurs composants de mélange associés en commun à toutes les boissons et présente par conséquent plusieurs cuves de réserve (44, 54, 64) et plusieurs conduites de sortie (45, 55, 65) avec respectivement un dispositif de régulation du débit massique (47, 57, 67) contenant une pompe de circulation (46, 56, 66), lesdites conduites de sortie se rassemblant à un endroit immédiatement en aval des soupapes d'inversion (49, 59, 69).
